# EUROPÄISCHE PATENTSCHRIFT

(11) **EP 0 509 325 B1**
(45) Veröffentlichungstag und Bekanntmachung des Hinweises auf die Patenterteilung: **12.06.1996**
(21) Anmeldenummer: 92105672.7
(22) Anmeldetag: 02.04.1992
(51) Int. Cl.: B65D 21/02, B65D 19/04

(54) **Vorrichtung zur Aufnahme von in Regalanlagen einzulagernden und/oder auf Förderstrecken zu transportierenden Stückgütern und/oder Lager- bzw. Transportbehältern**
Device for retaining goods and/or transport and storage containers to be stored in shelf racks and/or transported on conveyors
Dispositif pour le prise en charge de produits et/ou de récipients de stockage ou de transport à stocker sur rayonnages ou à transporter sur convoyeurs

(30) Priorität: 13.04.1991 DE 9104529 U
(43) Veröffentlichungstag der Anmeldung: 21.10.1992
(73) Patentinhaber: Fritz Schäfer Gesellschaft mit beschränkter Haftung, D-57290 Neunkirchen (DE); TGW TRANSPORTGERÄTE GmbH & Co. KG, A-4600 Wels (AT)
(72) Erfinder: Schäfer, Gerhard, W-5908 Neunkirchen-Salchendorf (DE)
(74) Vertreter: Müller, Gerd, Dipl.-Ing.

(56) Entgegenhaltungen:
- DE-A- 2 120 473
- DE-A- 2 855 564
- US-A- 3 857 482

## Beschreibung

Die Neuerung betrifft eine Vorrichtung zur Aufnahme von in Regalanlagen einzulagernden und/oder auf Förderstrecken zu transportierenden Stückgütern und/oder Lager- bzw. Transportbehältern, die aus einem plattenartig flachen Tragkörper besteht.

Als solche plattenartig flachen Tragkörper für Stückgüter und/oder Lager- bzw. Transportbehälter sind in Regalanlagen, die als Durchschub- oder auch Einschublager betrieben werden können, sogenannte Rollpaletten oder Rollgitterboxen bekannt. Diese sind dabei mit Laufrädern ausgestattet, welchen in den Lagerkanälen der Regalanlage Laufschienen zugeordnet sind, auf denen sie sich während ihrer Aus- und Einfahrbewegung sicher abstützen können. Der Transport der Rollpaletten, Gitterboxen oder dergleichen zu den einzelnen Lagerkanälen der Regalanlage hin und von diesen weg wird dabei mit besonderen Transportfahrzeugen, sogenannten Trolleys, bewirkt, die sich in Lagergängen bewegen können, welche im wesentlichen quer zu den Lagerkanälen ausgerichtet sind. Jedes Transportfahrzeug bzw. jeder Trolley ist immer nur zur Aufnahme und Bewegung einer einzelnen Lager- bzw. Transporteinheit, also einer Rollpalette, Rollgitterbox oder dergleichen geeignet; d.h., in den Bereich des jeweiligen Lagerkanals oder aus dessen Bereich kann immer nur eine einzelne Lager- bzw. Transporteinheit bewegt werden.

Nach dem Stand der Technik ist es zwar möglich, die in ein und demselben Lagerkanal der Regalanlage unterzubringenden Lager- bzw. Transporteinheiten so miteinander zu kuppeln, daß sie sich innerhalb des Lagerkanals gemeinsam verfahren lassen. Eine solche Möglichkeit ist jedoch auf dem Transportfahrzeug bzw. Trolley nicht gegeben. Mit seiner Hilfe können vielmehr nur die darauf ruhenden Lager- bzw. Transporteinheiten mit den in den Lagerkanälen befindlichen Lager- bzw. Transporteinheiten wahlweise gekuppelt oder entkuppelt werden, je nach dem ob ihre Ein- oder Auslagerung stattfindet.

Ein Nachteil der zum Stand der Technik gehörenden Vorrichtungen liegt darin, daß diese nicht mit solchen Förderstrecken zusammenarbeiten können, wie sie üblicherweise in Verbindung mit Regalanlagen zum Einsatz gelangen und die dabei aus Rollenbahnen oder dergleichen bestehen. Auf solchen üblicherweise aufgebauten Förderstrecken lassen sich die als Rollpaletten, Rollgitterboxen oder dergleichen ausgelegten Lager- und Transporteinheiten nicht benutzen, weil diese mit Laufrollen ausgestattet sind, die sich auf zugehörigen Laufschienen abstützen müssen, die jedoch bei üblichen Förderstrecken nicht vorhanden sind.

Durch die DE-A-21 20 473 ist es für Servierbretter, die z. B. in Flugzeugen zum Servieren von Nahrungsmitteln verwendet werden, bekannt, diese auf in verschiedenen Ebenen (regalartig) übereinander angeordneten Trägern jeweils zu mehreren (zwei oder drei) Einheiten hintereinander unterzubringen. Damit trotzdem die Entnahme aller jeweils auf einer Träger-Ebene hintereinander eingeordneten Servierbretter ohne Schwierigkeiten möglich wird, ist vorgesehen, daß beide Stirnseiten der Servierbretter jeweils Arretierungsmittel enthalten und daß dabei die Arretierungsmittel an der einen Stirnseite eines Servierbrettes mit den dazu komplementären Arretierungmitteln an der benachbarten Stirnseite des nachfolgenden Servierbrettes zusammenpassen. Es handelt sich folglich um eine Anordnung, bei der das zuerst zugängliche Servierbrett mit seinen Arretierungsmitteln in die komplementären Arretierungsmittel des folgenden Servierbrettes eingehakt ist, welches wiederum mit seinen anderen Arretierungmitteln die komplementären Arretierungsmittel des letzten Servierbrettes hinterfaßt. Wird jeweils ein Servierbrett durch Herausziehen entnommen, dann gelangt dadurch das nachfolgende Servierbrett an seinen Platz, bevor zwischen ihnen das Entkuppeln der Arretierungsmitteln eintritt. So ist also erreichbar, daß alle auf den Trägern auf einer Ebene hintereinander eingeordneten Servierbretter sich gleichermaßen gut entnehmen lassen.

Durch die Erfindung wird eine gattungsgemäße Vorrichtung zur Aufnahme von in Regalanlagen einzulagernden und/oder auf Förderstrecken zu transportierenden Stückgütern und/oder Lager- bzw. Transportbehältern geschaffen, die auch zur Zusammenarbeit mit Förderstrecken üblicher Bauart geeignet ist und die es dabei ermöglicht, mehrere gleichzeitig auf der Förderstrecke transportierte Stückgut-Einheiten und/oder Lager- bzw. Transportbehälter miteinander zu koppeln, also auch auf der Förderstrecke eine Zugbildung zu gestatten.

Durch die neuerungsgemäßen Ausbildungsmaßnahmen gemäß Anspruch 1 ist nicht nur eine einfache Kopplung und Entkopplung der auf die Förderstrecke, bspw. einer Rollenbahn oder dergleichen, gelangenden bzw. darauf befindlichen Tragkörper oder Tablare gewährleistet, sondern es wird zugleich auch auf einfache Weise sichergestellt, daß sich miteinander in Kopplungsverbindung befindende Tragkörper bzw. Tablare während ihrer Transportbewegung auf dar Förderstrecke nicht in unerwünschter Weise voneinander entkoppeln können.

Bewährt hat es sich nach der Neuerung, wenn der als Tablar ausgeführte Tragkörper oberseitig von einem Rahmen oder dergleichen eingefaßt ist. Einem Herunterrutschen der darauf befindlichen Stückgüter und/oder Lager- bzw. Transportbehälter wird hierdurch auf einfache Weise begegnet. Außerdem wird hierdurch das Tablar insgesamt in erheblichem Maße stabilisiert.

Nach der Neuerung ist vorgesehen, daß jedes Kopplungselement aus einer Profilleiste besteht, die sich wenigstens annähernd über die ganze Länge der Querseiten des Tragkörpers bzw. Tablars erstreckt. Dabei ist es empfehlenswert, die Profilleiste an ihrem freien Ende mit zwei voneinander weg - einerseits nach oben und andererseits nach unten - gerichteten Hakenelementen zu versehen. Eines dieser Hakenelemente, vorzugsweise das nach oben gerichtete Hakenelement, der Profilleiste wird neuerungsgemäß zweckmäßigerweise an seinem den Längsseiten des Tragkörpers bzw. Tablars benachbarten Enden jeweils mit einer Abschlußwand versehen, während das andere, also das nach unten gerichtete Hakenelement der Profilleiste eine Gesamtlänge hat, die kleiner bemessen ist als die Länge der ersten Profilleiste zwischen ihren Abschlußwänden.

Als vorteilhaft hat es sich neuerungsgemäß auch noch erwiesen, wenn der den Tragkörper bzw. das Tablar einfassende Rahmen einen rundum abgesetzten Stapelrand nach oben begrenzt, wenn die Kopplungselemente bzw. Profilleisten vom Rahmen aus über diesen Stapelrand hinweg auskragen und wenn das obere Hakenelement der Profilleiste sich in gleicher Richtung wie der Rahmen vom Tragkörper bzw. Tablar weg erstreckt, während deren unteres Hakenelement dem Stapelrand mit Abstand vorgelagert ist.

Nach einem anderen wichtigen Neuerungsmerkmal ist vorgesehen, daß der Tragkörper bzw. das Tablar insgesamt, also mit seinem Rahmen und den Kopplungselementen bzw. Profilleisten einstückig als Kunststoff-Spritzgießformteil ausgeführt ist.

Herstellungstechnisch hat es sich schließlich noch als wichtig erwiesen, wenn neuerungsgemäß der Rahmen des Tragkörpers bzw. Tablars eine teils zur Außenseite und teils nach unten offene Profilierung aufweist sowie durch Querrippen oder Stege gegen den Tragkörper bzw. das Tablar abgesteift ist, während der Tragkörper bzw. das Tablar selbst unterseitig mit einer, z.B. rautenförmigen, Gitterverrippung ausgestattet ist.

In der Zeichnung ist ein Ausführungsbeispiel des Gegenstandes der Neuerung dargestellt. Es zeigen
- Figur 1: in räumlicher Draufsichtdarstellung ein Tablar zur Aufnahme von in Regalanlagen einzulagernden und/oder auf Förderstrecken zu transportierenden Stückgütern und/oder Lager-bzw. Transportbehältern,
- Figur 2: eine Seitenansicht des Tablars nach Fig. 1 in Pfeilrichtung II gesehen,
- Figur 3: eine Stirnansicht des Tablars nach Fig. 1 in Pfeilrichtung III gesehen,
- Figur 4: einen Schnitt entlang der Linie IV-IV durch das Tablar nach Fig. 1,
- Figur 5: einen Schnitt entlang der Linie V-V durch das Tablar nach Fig. 1,
- Figur 6: ein Teilstück des Tablars nach den Fig. 1 bis 5 einesteils in Ansicht von unten und anderenteils in Ansicht von oben,
- Figur 7: einen Schnitt entlang der Linie VII-VII in Fig. 2,
- Figur 8: einen Schnitt entlang der Linie VIII-VIII in Fig. 2 und
- Figur 9: etwa in natürlicher Größe die Kopplungsstelle zwischen zwei in Hintereinanderanordnung auf einer Förderstrecke abgestützten Tablaren.

In der Zeichnung ist als Vorrichtung zur Aufnahme von in Regalanlagen einzulagernden und/oder auf Förderstrecken zu transportierenden Stückgütern und/oder von Lager-bzw. Transportbehältern ein plattenartig flacher Tragkörper 1 zu sehen, der ein Tablar 2 bildet, das auf als Rollenbahnen oder dergleichen ausgeführten Förderstrecken lauffähig ist.

Der Tragkörper 1 bzw. das Tablar 2 ist insgesamt einstückig als Kunststoff-Spritzgießformteil ausgeführt und oberseitig von einem Rahmen 3 eingefaßt. Dieser Rahmen 3 begrenzt dabei nach oben einen rundum abgesetzten Stapelrand 4, der es ermöglicht, mehrere Tablare 2 bzw. Tragkörper 1 raumsparend ineinanderzuschachteln bzw. übereinanderzustapeln, wie das zwischen den Fig. 3 und 5 der Zeichnung durch strichpunktierte Linien angedeutet ist.

Insbesondere den Fig. 4 bis 8 der Zeichnung läßt sich entnehmen, daß der Rahmen 3 des Tragkörpers 1 bzw. Tablars 2 eine teils zur Außenseite und teils nach unten offene Profilierung aufweist und darüber hinaus durch Querrippen oder -stege 5, 6 und 7 gegen den Tragkörper 1 bzw. das Tablar 2 abgesteift ist.

Unterseitig ist das Tablar 2 selbst mit einer Gitterverrippung 8 ausgestattet, die bspw. so angeordnet bzw. gestaltet ist, daß sie - etwa rautenförmig - gegenüber den Längsseiten und den Querseiten des Tragkörpers 1 jeweils schräg bzw. geneigt verläuft.

Aus den Fig. 4 und 5 ergibt sich dabei noch, daß die Einzelrippen der Gitterverrippung 8 benachbart den Längs- und Qurseiten des Tablars jeweils eine größere Profilhöhe haben als im Bereich der Mittelzone, dergestalt, daß die Einzelrippen der Gitterverrippung 8 in der Mittelzone gegenüber der eigentlichen Stützfläche für den Tragkörper 1 geringfügig zurückspringen.

Von beiden Querseiten des Tragkörpers 1 bzw. des Tablars 2 stehen normal zu seiner Ebene gerichtete, hakenartige Kopplungselemente 9 ab, von denen jedes aus einer mit dem Kunststoff-Spritzgießformteil einstückig hergestellten Profilleiste 10 besteht, die sich wenigstens annähernd über die ganze Länge der Querseiten des Tragkörpers 1 bzw. Tablars 2 erstreckt, wie das besonders deutlich den Fig. 1, 3 und 6 der Zeichnung entnommen werden kann. Dabei ist jede Profilleiste 10 an ihrem freien Ende mit voneinander weg, nämlich einerseits nach oben und andererseits nach unten gerichteten Hakenelementen 11 und 12 versehen, wie das die Fig. 1 bis 4 und 9 deutlich erkennen lassen. Das nach oben gerichtete Hakenelement 11 an der als Kopplungselement 9 dienenden Profilleiste 10 ist an seinen den Längsseiten des Tragkörpers 1 bzw. Tablars 2 benachbarten Enden jeweils mit einer Abschlußwand 14 ausgestattet, die eine zusätzliche Absteifung des Hakenelementes 11 gegen den Rahmen 3 hin bewirkt. Das andere, nach unten gerichtete Hakenelement 12 ist andererseits mit einer Gesamtlänge 14 vorgesehen (vgl. Fig. 3), die kleiner bemessen ist als die Länge des ersten Hakenelementes 11 zwischen seinen Abschlußwänden 14.

Mit Hilfe der einstückig an die Tragkörper 1 bzw. Tablare 2 angeformten Kopplungselemente 9, nämlich über deren Hakenelemente 11 und 12, ist es nach Fig. 9 der Zeichnung möglich, jeweils einander benachbarte Tragkörper 1 bzw. Tablare 2 miteinander in eine einander übergreifende, lösbare Verbindung zu bringen. Dies ageschieht dadurch, daß das nach unten grichtete Hakenelement 12 am Kopplungselement 9 bzw. an der Profilleiste 10 des einen Tragkörpers 1 bzw. Tablars 2 von oben her hinter das Hakenelement 11 am Kopplungselement 9 bzw. an der Profilleiste 10 des anderen Tragkörpers 1 bzw. Tablars 2 eingerückt wird. Dabei ist es wichtig, daß die Kopplungselemente 9 bzw. Profilleisten 10 mit ihren Hakenelementen 11 und 12 eine ganz bestimmte Anordnung und Ausbildung aufweisen. Es kommt darauf an, daß von den miteinander in lösbare Kopplungsverbindung gebrachten Tragkörpers 1 bzw. Tablaren 2 jeweils das mit dem übergreifenden Kopplungselement, nämlich dem Hakenelement 12, wirksame Ende eines Tragkörpers 1 bzw. Tablars 2 gegenüber dem mit dem untergreifenden Kopplungselement, nämlich dem Hakenelement 11 wirksamen Ende des benachbarten Tragkörpers 1 bzw. Tablars 2 eine etwas angehobene Lage einnimmt, wie dies deutlich aus Fig. 9 der Zeichnung hervorgeht. Hierdurch ist sichergestellt, daß die Kupplungsverbindung zwischen benachbarten Tragkörpern 1 bzw. Tablaren 2 unter der Einwirkung der darauf befindlichen Last sich auch dann nicht selbsttätig bzw. unerwünscht auflösen kann, wenn die Stückgüter und/oder Lager- bzw. Transportbehälter mit relativ unruhigem Lauf über die Förderstrecken transportiert werden.

Nur durch bewußtes bzw. gezieltes Anheben der einzelnen Tragkörper 1 bzw. Tablare 2 an ihrem jeweils übergreifenden Kopplungsende ist daher eine Auflösung der Kopplungsverbindung möglich.

## Patentansprüche

1. Vorrichtung zur Aufnahme von in Regalanlagen einzulagernden und/oder auf Förderstrecken zu transportierenden Stückgütern und/oder Lager- bzw. Transportbehältern, bestehend aus einem plattenartig flachen Tragkörper (1), der aus einem Tablar (2) besteht, welches auf als Rollenbahnen oder dergleichen ausgeführten Förderstrecken lauffähig ist, während von beiden Querseiten des Tragkörpers (1) bzw. Tablars (2) vertikal gerichtete, spiegelbildliche, hakenartige, Kopplungselemente (9) abstehen, wovon jedes über- und untergreifend einhakbar ist wodurch einander benachbarte Tragkörper (1) bzw. Tablare (2) mittels dieser Kopplungselemente (9) in eine lösbare Verbindung bringbar sind und
dabei das mit dem von oben einhakenden übergreifenden Kopplungselement (9) wirksame Ende eines Tragkörpers (1) bzw. Tablars (2) gegenüber dem mit dem von unten einhakenden untergreifenden Kopplungselement (9) wirksamen Ende des benachbarten Tragkörpers (1) bzw. Tablars (2) eine angehobene Lage einnimmt (Fig. 9).

2. Vorrichtung nach Anspruch 1,
**dadurch gekennzeichnet,**
daß der Tragkörper (1) bzw. das Tablar (2) oberseitig von einem Rahmen (3) oder dergleichen eingefaßt ist.

3. Vorrichtung nach einem der Ansprüche 1 und 2,
**dadurch gekennzeichnet,**
daß jedes Kopplungselement (9) aus einer Profilleiste (10) besteht, die sich wenigstens annähernd über die ganze Länge der Querseiten des Tragkörpers (1) bzw. Tablars (2) erstreckt.

4. Vorrichtung nach einem der Ansprüche 1 bis 3,
**dadurch gekennzeichnet,**
daß die Profilleiste (10) an ihrem freien Ende mit zwei voneinander weg - nach oben und unten - gerichteten Hakenelementen (11 und 12) versehen ist.

5. Vorrichtung nach einem dr Ansprüche 1 bis 4,
**dadurch gekennzeichnet,**
daß eines der Hakenelemente (11 und 12), vorzugsweise das nach oben gerichtete Hakenelement (11), der Profilleiste (10) an seinem den Längsseiten des Tragkörpers (1) bzw. Tablars (2) benachbarten Enden jeweils mit einer Abschlußwand (14) versehen ist, und daß das andere Hakenelement (12) der Profilleiste (10) eine Gesamtlänge (15) aufweist, die kleiner bemessen ist, als die Länge des ersten Hakenelementes (11) zwischen seinen Abschlußwänden (14).

6. Vorrichtung nach einem der Ansprüche 1 bis 5,
**dadurch gekennzeichnet,**
daß der den Tragkörpers (1) bzw. das Tablar (2) einfassende Rahmen (3) einen rundum abgesetzten Stapelrand (4) nach oben begrenzt, daß die Kopplungselemente (9) bzw. Profilleisten (10) vom Rahmen (3) aus über diesen Stapelrand (4) auskragen und daß das obere Hakenelement (11) der Profilleiste (10) sich in gleicher Richtung wie der Rahmen (3) vom Tragkörper (1) bzw. Tablar (2) weg erstreckt, während deren unteres Hakenelement (12) dem Stapelrand (4) vorgelagert ist.

7. Vorrichtung nach einem der Ansprüche 1 bis 6,
**dadurch gekennzeichnet**,
daß der Tragkörper (1) bzw. das Tablar (2) insgesamt, also mit seinem Rahmen (3) und den Kopplungselementen (9) bzw. Profilleisten (10), einstückig als Kunststoff-Spritzgießformteil ausgeführt ist.

8. Vorrichtung nach einem der Ansprüche 1 bis 7,
**dadurch gekennzeichnet**,
daß der Rahmen (3) des Tragkörpers (1) bzw. Tablars (2) eine teils zur Außenseite und teils nach unten offene Profilierung aufweist und durch Querripoen oder -stege (5, 6, 7) gegen den Tragkörper (1) bzw. das Tablar (2) abgesteift ist, während der Tragkörper (1) bzw. das Tablar (2) selbst unterseitig mit einer z.B. rautenförmigen Gitterverrippung (8) ausgestattet ist.

## Claims

1. A device for receiving piece goods and/or storage or transport containers to be stored in shelf racks and/or to be transported on conveying tracks, consisting of a flat support member (1) in the manner of a plate, which consists of a tray (2), which can run on conveying tracks designed as roller conveyors or the like, while vertically directed, mirror-inverted, hook-shaped coupling elements (9) protrude from both transverse sides of the support member (1) and respectively of the tray (2), whereto each can be hooked both frorm below and from above, by which support members (1) and respectively trays (2) adjacent to one another can be made to form a detachable connection by means of these coupling elements (9) and in so doing the end of a support member (1) and respectively of a tray (2) acting with the top coupling element (9) which hooks from above assumes a raised position in relation to the end of the adjacent support member (1) and respectively of the tray (2) acting with the bottom coupling element (9) which hooks from below (Fig. 9).

2. A device according to Claim 1,
**characterised in that** the support member (1) and respectively the tray (2) is bordered on the upper side by a frame (3) or the like.

3. A device according to one of Claims 1 and 2,
**characterised in that** each coupling element (9) consists of a profile strip (10), which extends at least approximately over the entire length of the transverse sides of the support member (1) and respectively of the tray (2).

4. A device according to one of Claims 1 to 3,
**characterised in that** the profile strip (10) is provided at its free end with two hook elements (11 and 12) directed - upwardly and downwardly - away from one another.

5. A device according to one of Claims 1 to 4,
**characterised in that** one of the hook elements (11 and 12), preferably the upwardly directed hook element (11), of the profile strip (10) is provided at its end adjacent to the longitudinal sides of the support member (1) and respectively of the tray (2) with a end wall (14) in each case,
**and in that** the other hook element (12) of the profile strip (10) has an overall length (15) which is less than the length of the first hook element (11) between its end walls (14).

6. A device according to one of Claims 1 to 5,
**characterised in that** the frame (3) bordering the support member (1) and respectively the tray (2) upwardly limits a stacking edge (4) stepped all the way round,
**in that** the coupling elements (9) and respectively the profile strip (10) protrude from the frame (3) over this stacking edge (4),
**and in that** the upper hook element (11) of the profile strips (10) extends away from the support member (1) and respectively the tray (2) in the same direction as the frame (3), while its lower hook element (12) is positioned in front of the stacking edge (4).

7. A device according to one of Claims 1 to 6,
**characterised in that** the support member (1) and respectively the tray (2) as a whole, i.e. with its frame (3) and the coupling elements (9) and respectively profile strips (10), is designed in one piece as a plastics injection moulded part.

8. A device according to one of Claims 1 to 7,
**characterised in that** the frame (3) of the support member (1) and respectively of the tray (2) has a profile open partially to the outside and partially downwardly and is strengthened by transverse ribs or webs (5, 6, 7) against the support member (1) and respectively the tray (2), while the support member (1) and respectively the tray (2) is itself equipped with lattice ribbing (8), which is diamond shaped, for example.

## Revendications

1. Dispositif pour le logement d'éléments et/ou de récipients de stockage ou de transport qui sont destinés à être agencés dans des installations de rayonnage et/ou sur des trajets de transport, constitué par un organe de support (1) plat en forme de plaque, qui consiste en une tablette (2) qui est apte à se déplacer sur des trajets de transport constitués par des chemins de transport à rouleaux ou analogue, tandis que les deux côtés transversaux de l'organe de support (1) ou de la tablette (2) sont munis d'organes d'accouplement (9) symétriques, en forme de crochet, orientés verticalement et à distance par rapport audit côté, dont chacun est accrochable par le haut et par le bas, des organes de support (1) ou tablettes (2) adjacentes étant ainsi reliables de façon désolidarisable moyennant ces organes d'accouplement (9) et l'extrémité efficace d'un organe de support (11) ou d'une tablette (2) munie de l'organe d'accouplement s'accrochant par le haut prenant une position relevée par rapport à l'extrémité efficace de l'organe de support (1) ou de la tablette (2) adjacente munie de l'organe d'accouplement (9) s'accrochant par le bas (figure 9).

2. Dispositif selon la revendication caractérisé en ce que l'organe de support (1) ou de la tablette (2) est enserrée dans un cadre (3) ou analogue, agencé à la partie supérieure.

3. Dispositif selon la revendication 1 ou 2 caractérisé en ce que chaque organe d'accouplement (9) consiste en un profilé (10) qui s'étend au moins approximativement sur toute la longueur des côtés transversaux de l'organe de support (1) ou de la tablette (2).

4. Dispositif selon l'une des revendications 1 à 3, caractérisé en ce que le profilé (10) est muni, à son extrémité libre, de deux éléments de crochet (11 et 12) orientés de façon opposée, l'un vers le haut et l'autre vers le bas.

5. Dispositif selon l'une des revendications 1 à 4 caractérisé en ce que l'un des éléments de crochet (11 et 12), de préférence l'élément de crochet orienté vers le haut (11) du profilé (10) est muni d'une cloison de fermeture (14) à chaque extrémité adjacente aux deux côtés longitudinaux de l'organe de support (1) ou de la tablette (2), et en ce que l'autre élément de crochet (12) du profilé (10) présente une longueur totale (15) qui est inférieure à la longueur du premier élément de crochet (11) entre ses cloisons de fermeture (14).

6. Dispositif selon l'une des revendications 1 à 5 caractérisé en ce que le cadre (3) qui enserre l'organe de support (1) ou la tablette (2) limite vers le haut un bord d'emboîtement (4) qui est en retrait sur tout le pourtour; en ce que les organes d'accouplement (9) ou les profilés (10) font saillie par rapport à ce bord d'emboîtement (4), en partant du cadre (3); et en ce que l'élément de crochet supérieur (11) du profilé (10) s'étend dans la même direction que le cadre (3) en partant de l'organe de support (1) ou de la tablette (2) tandis que l'élément de crochet inférieur (12) dudit profilé se trouve au devant du bord d'emboîtement (4).

7. Dispositif selon l'une des revendications 1 à 6 caractérisé en ce que l'organe de support (1) ou la tablette (2) est formée d'une seule pièce au total, donc y compris le cadre (3) et les organes d'accouplement (9) ou les profilés (10), par moulage par injection de matière synthétique.

8. Dispositif selon l'une des revendications 1 à 7 caractérisé en ce que le cadre (3) de l'organe de support (1) ou de la tablette (2) présente un profilé ouvert partiellement vers l'extérieur et partiellement vers le bas, qui est rigidifié par des nervures ou traverses transversales (5,6,7) par rapport à l'organe de support (1) ou la tablette (2), tandis que ledit organe de support (1) ou la tablette est elle-même équipée, par exemple d'un nervurage en forme de grille (8), à sa face inférieure.
